# EUROPÄISCHE PATENTSCHRIFT

(11) **EP 0 224 603 B1**
(45) Veröffentlichungstag und Bekanntmachung des Hinweises auf die Patenterteilung: **06.05.1992**
(21) Anmeldenummer: 85115230.6
(22) Anmeldetag: 30.11.1985
(51) Int. Cl.: E04D 13/16, E04D 3/40

(54) **Haubenförmige Firstabdeckung**
Cap-shaped ridge covering
Recouvrement de faîte en forme de chapeau

(43) Veröffentlichungstag der Anmeldung: 10.06.1987
(73) Patentinhaber: Halm, Peter, D-7296 Glatten (DE)
(72) Erfinder: Halm, Peter, D-7296 Glatten (DE)
(74) Vertreter: Lutz, Johannes Dieter, Dr.

(56) Entgegenhaltungen:
- EP-A- 0 042 539
- EP-A- 0 056 292
- EP-A- 0 117 391

## Beschreibung

Die Erfindung betrifft eine haubenförmige Firstabdeckung gemäß Oberbegriff des Hauptanspruchs. Allgemein ist eine Firstabdekkung bekannt, die haubenförmig ausgebildet ist und als Auflage- und Belüftungselement dient. Die bekannte Firstabdeckung besitzt einen in Firstlängsrichtung verlaufenden Befestigungsabschnitt, an dem die Firstabdeckung mit der Firstlatte verbunden wird. Daran schließt sich im Querschnitt ein nach oben gewölbter haubenförmiger Bereich an, der in Dachneigungsrichtung verläuft und die dem First benachbarten Dachsteine übergreift. Damit die Firstabdeckung einen Abschluß gegen Regen und Schnee bilden kann, ist sie an ihrem die Dachsteine übergreifenden Ende an die Profilierung der Dachsteine angepaßt. Die Firstabdeckung besitzt somit ein Profil, welches möglichst genau an die Wellentäler und Wellenberge der Dachsteinprofilierung angepaßt ist.

Im Bereich der Wellentäler sind Belüftungsmulden vorgesehen, deren nach außen zeigende Öffnung in Dachneigungsrichtung weist. Die Belüftungsmulden gewährleisten eine Luftströmung von der Dachaußenseite in den Raum unterhalb der Firststeine, wobei die Luft an der anderen Dachseite wieder an entsprechenden Belüftungsmulden austreten kann. Da die Firstabdeckung im Bereich der Firstlatte Öffnungen besitzt, die eine Luftströmung von unterhalb der Dachsteine in den Firstbereich zuläßt, wird eine gute gesamte Dachentlüftung erzielt. Für die gute Dachentlüftung ist insbesondere die Sogwirkung verantwortlich, die durch den durch die Belüftungsmulden hindurchgführten Luftstrom erzeugt wird. Damit die Firstabdeckung im gewünschten Maße einen Schutz gegen Regen und Schnee bildet und eine gute Belüftung erzielbar ist, sind je nach Dachneigung entsprechend geformte Firstabdeckungen der bekannten Art erforderlich.

Der Erfindung liegt die Aufgabe zugrunde, eine Firstabdeckung zu schaffen, die in weiten Bereichen für unterschiedliche Dachneigungen geeignet ist.

Die Lösung dieser Aufgabe erhält man durch die im Hauptanspruch angegebenen Merkmale. Demnach ist die haubenförmige Firstabdeckung dadurch gekennzeichnet, daß im Querschnitt gesehen der an den Befestigungsabschnitt angrenzende obere Teil der Firstabdeckung F gegenüber dem Befestigungsabschnitt nach oben gewölbt ist und dann zunächst in einen geraden, nach unten abgewinkelten Abschnitt übergeht, der an den Scheitelpunkten der Profilierung der Dachsteine endet, daß anschließend an diesen Abschnitt der profilierte Teil im stumpfen Winkel nach innen abgewinkelt ist, wobei dieser profilierte Teil an die Profilierung der Dachsteine angepaßte Aussparungen und eine der Höhe h der Profilierung entsprechende Breite hat, daß die Belüftungsmulden an dem nach außen in Dachneigungsrichtung zeigenden Öffnungsbereich einen Wölbungsradius r haben, der ungefähr der Profilhöhe h der Dachsteine entspricht, und daß der Wölbungsverlauf der Belüftungsmulden mit dem Radius dadurch bestimmt wird, daß der Zirkelpunkt auf dem oberen Rand des profilierten Teils liegt.

Durch die Anpassung des Wölbungsradius an die Profilhöhe der Dachsteine erhält man eine Firstabdeckung, die praktisch für sämtliche Dachneigungen geeignet ist.

Der Wölbungsradius kann nach innen, in Richtung Firstraum zunehmen.

Der die Profilierung aufweisende Abschnitt ist so ausgebildet, daß er bei eine Dachneigung von 40° senkrecht auf den Dachsteinen aufsitzt. Dabei kann der stumpfe Winkel 140° betragen und der zwischen dem senkrecht nach unten verlaufenden Abschnitt und dem gewölbten oberen Teil bestehende Winkel 130° betragen.

Um eine optimale Anpassung an unterschiedliche Dachneigungen zu erhalten, steht am äußeren Ende der Muldenöffnung rechtwinklig ein elastischer Steg ab, der Teil des profilierten Abschnitts ist. Der elastische Steg kann eine Breite von wenigen Milimetern und eine geringere Materialstärke als die übrigen Teile der Firstabdeckung haben, Durch die geringere Materialstärke wird die gewünschte Elastizität erzielt.

Die Erfindung wird nachfolgend anhand der Zeichnungen näher erläutert. Es zeigen:
- Fig. 1: eine perspektivische Ansicht eines Teils einer erfindungsgemäßen Firstabdeckung;
- Fig. 2: den Verlauf der Wandungen der in Fig. 1 dargestellten Firstabdeckung im Querschnitt; und
- Fig. 3: die Anordnung der Firstabdeckungen am First eines Daches.

Die in Fig. 1 dargestellte Firstabdeckung besitzt einen langgestreckten Befestigungsabschnitt 1, an den sich ein haubenförmiger Teil 2 anschließt. Dieser besitzt einen oberen gewölbten Teil 3, der in einen nach unten gerichteten Abschnitt 4 übergeht, an welchen sich dann ein im stumpfen Winkel nach innen abgewinkelter profilierter Teil 5 anschließt. Der Abschnitt 5 besitzt halbkreisförmige Aussparungen 6 und gerade verlaufende Stege 7, die in ihrem Verlauf an die Profilierung der Dachsteine angepaßt sind.

Die Aussparungen 6 übergreifen die Wellenberge der Dachsteinprofilierung. Im Bereich der Wellentäler besitzt die Firstabdeckung Belüftungsmulden 8, an deren äußere Öffnung die Stege 7 rechtwinklig angrenzen. In Pfeilrichtung a kann ein Luftstrom entlang den Belüftungsmulden 8 unter den Firstraum 9 geführt werden. Der Luftstrom kann an der anderen Dachseite aus entsprechenden Belüftungsmulden wieder austreten, wobei durch Sogwirkung ein Luftstrom gemäß der Pfeilrichtung b mitgezogen werden kann. Für den in Pfeilrichtung b verlaufenden Luftstrom sind Öffnungen 10 vorgesehen.

In Fig. 2 ist der Verlauf der Wandungen der in Fig. 1 dargestellten Firstabdeckung gezeigt. Der Wölbungsradius r der Belüftungsmulden 8 entspricht im dargestellten Ausführungsbeispiel ungefähr der Höhe h der Profilierungen, wobei auch die Breite des profilierten Teils 5 der Höhe h entspricht und wobei der Wölbungsverlauf der Belüftungsmulden 8 mit dem Radius r dadurch bestimmt wird, daß der Zirkelpunkt auf dem oberen Rand des profilierten Teils 5 liegt. Der Wölbungsradius muß im wesentlichen im Öffnungsbereich 11 eingehalten werden, dagegen kann der Wölbungsradius im nach innen gerichteten Bereich 12 zunehmen.

In Fig. 3 sind überlappende Firststeine 13, 14 gezeigt, die auf den jeweils links und rechts von der Firstlatte 15 abstehenden Firstabdeckungen F aufliegen.

Die profilierten Teile 5 übergreifen Dachsteine 16, die auf Dachlatten 17 aufliegen.

Die Firststeine 13, 14 liegen im dargestellten Ausführungsbeispiel nur teilweise auf dem gewölbten oberen Teil 3 der Firstabdeckungen F auf, da sich die Firststeine überlappen. Die Wölbung des oberen Teiles 3 kann allerdings auch einen anderen Radius als die Firststeine besitzen.

## Patentansprüche

1. Haubenförmige Firstabdeckung (F), die als Auflageelement für die Firststeine (13, 14) und als Belüftungselement dient, die einen an der Firstlatte (15) anliegenden Befestigungsabschnitt (1) aufweist und deren haubenförmiger Teil (2) die dem First benachbarten Dachsteine (16) übergreift und an deren Profilierung angepaßt ist, und die in den Profiltälern angeordnete Belüftungsmulden (8) und im Bereich der Firstlatte (15) Lüftungsöffnungen (10) besitzt,
dadurch gekennzeichnet,
daß im Querschnitt gesehen der an den Befestigungsabschnitt (1) angrenzende obere Teil (3) der Firstabdeckung (F) gegenüber dem Befestigungsabschnitt (1) nach oben gewölbt ist und dann zunächst in einen geraden, nach unten abgewinkelten Abschnitt (4) übergeht, der an den Scheitelpunkten der Profilierung der Dachsteine endet,
daß anschließend an diesen Abschnitt (4) der profilierte Teil (5) im stumpfen Winkel nach innen abgewinkelt ist, wobei dieser profilierte Teil (5) an die Profilierung der Dachsteine (16) angepaßte Aussparungen (6) und eine der Höhe (h) der Profilierung entsprechende Breite hat,
daß die Belüftungsmulden (8) an dem nach außen in Dachneigungsrichtung zeigenden Öffnungsbereich einen Wölbungsradius (r) haben, der ungefähr der Profilhöhe (h) der Dachsteine (16) entspricht, und
daß der Wölbungsverlauf der Belüftungsmulden (8) mit dem Radius (r) dadurch bestimmt wird, daß der Zirkelpunkt auf dem oberen Rand des profilierten Teils (5) liegt.

2. Firstabdeckung nach Anspruch 1, dadurch gekennzeichnet, daß der Wölbungsradius (r) nach innen zunimmt.

3. Firstabdeckung nach anspruch 1, dadurch gekennzeichnet, daß der stumpfe Winkel der Abwinkelung des profilierten Teils (5) 140° beträgt, und daß der zwischen dem senkrecht nach unten verlaufenden Abschnitt (4) und dem gewölbten oberen Teil (3) bestehende Winkel 130° beträgt.

4. Firstabdeckung nach einem der vorhergehenden Ansprüche, dadurch gekennzeichnet, daß der Wölbungsradius (r) geringfügig kleiner ist als die Höhe (h) der Profilierung.

5. Firstabdeckung nach einem der vorhergehenden Ansprüche, dadurch gekennzeichnet, daß am nach außen zeigenden Rand der Belüftungsmulden (8) rechtwinklig ein elastischer Steg (7) absteht, der an den Dachsteinen (16) anliegt.

## Claims

1. Capshaped ridge covering (F), serving as support element for the ridge stones (13, 14) and ventilating element, comprising a mounting section (1) adjacent to the ridge beam (15), and the capshaped part (2) of which, which protrudes over the roof tiles (16) adjacent to the ridge and is matched to their profile, and which has ventilating hollows (8) arranged in the profile troughs (8) and ventilation openings (10) in the region of the ridge beam (15), **characterised in that**
the upper part (3) of the ridge covering (F), which cross-sectionally seen is adjacent the mounting section (1), is upwards curved relative to the mounting section (1), and then initially transits into a straight, downward angled section (4), which terminates at the angle points of the roof-tile profile,
that adjacent to this section (4), the profiled portion (5) is angled inwards at an obtuse angle, in which respect this profiled section (5) has recesses (6) matched to the profiles of the roof tiles (16) and a width corresponding with the height (g) of the profile,
that the ventilation hollows (8) have a curvature radius (r) in the outwardly oriented roof-slant direction, which radius corresponds approximately with the profile height (h) of the roof tiles (16), and
that the curvature course of the ventilation hollows (8) with the radius (r) is determined in that the circle point is located on the upper edge of the profiled part (5).

2. Ridge covering according to claim 1, **characterised in that** the curvature radius (4) increases towards the inside.

3. Ridge covering according to claim 1, **characterised in that** the obtuse angle of the profiled part (5) is 140°, and that the angle between the vertically downward extending section (4) and the curved upper part (3) is 130°.

4. Ridge covering according to one of the above claims, **characterised in that** the curvature radius (r) is insignificantly smaller than the height (h) of the profile.

5. Ridge covering according to one of the above claims, **characterised in that** an elastic web (7) protrudes outwardly at a right angle from the outward facing edge of the ventilation troughs (8) and abuts the roof tiles (16).

## Revendications

1. Recouvrement de faîte en forme de chapeau (F), qui sert d'élément d'appui pour les tuiles faîtères (13, 14) et d'élément de ventilation, qui présente une section de fixation (1) limitrophe à la planche de faîtage (15), et dont la partie (2) en forme de chapeau recouvre les tuiles (16) adjacentes au faîte, et est adaptée au profilage de ces dernières, et qui présente des auges de ventilation (8), disposées dans les creux du profil, et des ouvertures de ventilation (10) dans la zone de la planche de faîtage (15), caractérisé en ce que, vue en coupe transversale, la partie supérieure (3) du recouvrement de faîte (F), limitrophe à la section de fixation (1), est bombée vers le haut par rapport à la section (1) précitée, et se prolonge d'abord par une section (4) rectiligne, pliée vers le bas, qui s'achève aux sommets du profilage des tuiles, en ce que la partie profilée (5), prolongeant cette section (4), est pliée vers l'intérieur à angle obtus, cette partie profilée (5) présentant des évidements (6) adaptés au profilage des tuiles (16) et une largeur correspondante à la hauteur (h) du profilage, en ce que les auges de ventilation (8) ont un rayon de courbure (r), sur la zone d'ouverture dirigée vers l'extérieur dans le sens de la pente de toit, qui correspond à peu près à la hauteur de profil (h) des tuiles (16), et en ce que la courbure des auges de ventilation (8), avec le rayon (r), est déterminée par le fait que le point de compas se situe sur le bord supérieur de la partie profilée (5).

2. Recouvrement de faîte suivant la revendication 1, caractérisé en ce que le rayon de courbure (r) augmente vers l'intérieur.

3. Recouvrement de faîte suivant la revendication 1, caractérisé en ce que l'angle obtus du pliage de la partie profilée (5) est de 140°, et en ce que l'angle, compris entre la section (4) située à la verticale vers le bas et la partie supérieure bombée (3), est égal à 130°.

4. Recouvrement de faîte suivant l'une quelconque des revendications précédentes, caractérisé en ce que le rayon de courbure (r) est légèrement inférieur à la hauteur (h) du profilage.

5. Recouvrement de faîte suivant l'une quelconque des revendications précédentes, caractérisé en ce qu'une traverse élastique (7), adjacente aux tuiles (16), dépasse à angle droit sur le bord orienté vers l'extérieur des auges de ventilation (8).
